# EUROPÄISCHE PATENTANMELDUNG

(11) **EP 2 860 120 A1**
(43) Veröffentlichungstag der Anmeldung: **15.04.2015**
(21) Anmeldenummer: 13188092.4
(22) Anmeldetag: 10.10.2013
(51) Int. Cl.: B65B 47/02, A61J 1/03, B65B 61/06, B65B 61/20, B65D 75/36, B65D 75/54, B65D 77/04, B65B 5/10, B65B 7/16, B65B 11/52

(54) **Verpackung für Tabletten und Vorrichtung zum Herstellen der Verpackung**

(71) Anmelder: Uhlmann Pac-Systeme GmbH & Co. KG, 88471 Laupheim (DE)
(72) Erfinder: Fuhrmann, Peter, 88471 Laupheim (DE); Fochler, Fritz, 89358 Kammeltal-Behlingen (DE)
(74) Vertreter: Wächter, Jochen

(57) **Zusammenfassung**

Die Verpackung (70) für Tabletten umfasst einen Verpackungsbehälter (60) und mehrere Blisterpackungen (50), die in einem aus einer geformten Formfolie (32a) gebildeten Aufnahmeabschnitt (61) lose aufgenommen sind, der mit einer zweiten Deckfolie (42) versiegelt ist. Die Vorrichtung (1) zur Herstellung der Verpackung (70) umfasst eine Einheit (3) zur Herstellung der Blisterpackungen (50) und eine Einheit (31) zur Herstellung der Verpackungsbehälter (60), sowie eine Übergabevorrichtung (17) für die Blisterpackungen (50) in die Verpackungsbehälter (60), eine Siegelstation (44) für die Verpackungsbehälter (60) und eine Stanze (56), die allesamt in einer Maschine angeordnet sind.

## Beschreibung

Die vorliegende Erfindung betrifft eine Verpackung für Tabletten und eine Vorrichtung zum Herstellen der Verpackung.

Für die Verpackung von medizinischen oder pharmazeutischen Produkten werden häufig Blisterverpackungen verwendet, die in Faltschachteln aufbewahrt werden. Bei der Herstellung der Blisterverpackungen in einer Blistermaschine werden zunächst Näpfe zur Aufnahme der medizinischen oder pharmazeutischen Produkte in eine Formfolie geformt. Die Produkte werden in diese Näpfe gefüllt und die die Näpfe aufweisende Formfolie wird anschließend mit einer Deckfolie versiegelt. Mit einem Übergabesystem werden die derart hergestellten Blisterverpackungen von der Blistermaschine an eine nachgeschaltete Kartoniermaschine übergeben. In dieser werden Stapel von Blisterverpackungen gebildet und in aufgefaltete Faltschachteln, oft gemeinsam mit einem Beipackzettel, eingeschoben. Noch in der Kartoniermaschine oder in den darauffolgenden Maschinen können Sicherungsmaßnahmen, wie zum Beispiel Heißklebeverschlüsse, Sicherheitsetiketten, Sicherheitsverschlusslaschen oder Folieneinschlag, erfolgen.

Aufgrund des besorgniserregenden Anstiegs von Arzneimittelfälschungen kommt den Sicherungsmaßnahmen zur Erkennung von Manipulationen an Faltschachteln oder anderen Verpackungen für medizinische Produkte besondere Bedeutung zu. Die oben genannten, bisherigen Lösungen für Sicherungseinrichtungen zur Erkennung von Manipulationen an den Faltschachteln sind nicht manipulationssicher und es ist nicht möglich, die Echtheit von Arzneimitteln zu überprüfen, indem einzelne Packungen identifiziert und Manipulationen der äußeren Umhüllung zuverlässig erkannt werden.

Der vorliegenden Erfindung liegt die Aufgabe zugrunde, eine Verpackung für Tabletten bereitzustellen, anhand derer Manipulationen an der Verpackung zuverlässig erkannt werden können, sowie eine Vorrichtung zum Herstellen der Verpackung bereitzustellen, mit der die Herstellung dieser Verpackungen besonders effektiv und kostengünstig erfolgt.

Diese Aufgabe wird durch die Merkmale des Anspruchs 1 bzw. des Anspruchs 9 gelöst.

Erfindungsgemäß umfasst die Verpackung für Tabletten einen Verpackungsbehälter und eine oder mehrere Blisterpackungen, die mit Tabletten gefüllte Höfe aufweisen, welche mit einer ersten Deckfolie versiegelt sind. Die eine oder die mehreren Blisterpackungen sind dabei lose in dem Verpackungsbehälter aufgenommen. Der Verpackungsbehälter weist einen aus einer geformten Formfolie gebildeten Aufnahmeabschnitt auf, in dem die eine oder die mehreren Blisterpackungen lose aufgenommen sind, und ist mit einer zweiten Deckfolie versiegelt.

Eine derart gestaltete Verpackung für Tabletten ist staub- und luftdicht und kann nicht geöffnet werden, ohne sichtbare Spuren der Manipulation zu hinterlassen. Zudem kann die erfindungsgemäße Verpackung kostengünstiger hergestellt werden als herkömmliche Faltschachteln.

Vorzugsweise ist der Aufnahmeabschnitt des Verpackungsbehälters als Napf ausgebildet, in dem die eine oder die mehreren Blisterpackungen lose eingelegt sind. Dadurch wird eine formstabile Aufnahme der einen oder der mehreren Blisterpackungen gewährleistet.

In einer bevorzugten Ausführungsform ist die zweite Deckfolie im Bereich von den Napf umgebenden Stegen der Formfolie mit der Formfolie versiegelt. Auf diese Weise kann die zweite Deckfolie besonders einfach und in einem definierten Fügebereich mit der Formfolie versiegelt werden.

Weiterhin ist in einer bevorzugten Ausführungsform ein Beipackzettel lose im Verpackungsbehälter aufgenommen, wodurch das Zuführen größerer Beipackzettel möglich ist, da diese fertig gefaltet auf den Blisterpackungen abgelegt werden.

Vorzugsweise ist die Formfolie zumindest teilweise bedruckt. In einer weiteren bevorzugten Ausführungsform ist die zweite Deckfolie zumindest teilweise bedruckt. Auf diese Weise können die notwendigen Packungsangaben, wie zum Beispiel Produktnamen, Herstellerangaben, Inhaltsstoffe oder ähnliche Angaben, manipulationssicher direkt auf die Verpackung aufgebracht werden. Das Aufbringen von variablen Daten einschließlich Brailleschrift ist im Herstellprozess einfach und kostengünstig möglich.

In einer bevorzugten Ausführungsform weist die zweite Deckfolie erfindungsgemäß eine Perforation zum Durchtrennen eines Bereichs der Deckfolie auf, wodurch das Öffnen der Verpackung vereinfacht wird. Ebenso kann die zweite Deckfolie in einer weiteren Ausführungsform zu diesem Zweck eine Zuglasche zum Abziehen der zweiten Deckfolie vom Verpackungsbehälter aufweisen.

Die Vorrichtung zur Herstellung einer Verpackung für Tabletten umfasst erfindungsgemäß eine Einheit zur Herstellung von Blisterpackungen, die mit Tabletten gefüllte Höfe aufweisen, welche mit einer ersten Deckfolie versiegelt sind, und eine Einheit zur Herstellung von Verpackungsbehältern, in denen eine oder mehrere der Blisterpackungen lose aufgenommen werden. Die Vorrichtung umfasst weiterhin eine Übergabevorrichtung zum losen Einfügen der einen oder mehreren Blisterpackungen in die Verpackungsbehälter sowie eine Schließvorrichtung zum Schließen der Verpackungsbehälter. Die Einheit zur Herstellung von Verpackungsbehältern weist dabei eine Formstation zum Formen von napfförmigen Aufnahmeabschnitten in eine Formfolie auf. Zusätzlich umfasst die Schließvorrichtung zum Schließen der Verpackungsbehälter eine Siegelstation, die zum Versiegeln einer zweiten Deckfolie mit der geformten Formfolie dient.

Auf diese Weise können die erfindungsgemäßen Verpackungen für Tabletten besonders einfach und mit geringen Herstellkosten hergestellt werden. Die Herstellung der Verpackungen aus Formfolie in dieser Vorrichtung bietet neben weiteren Prozesstechnischen Vereinfachungen die Vorteile, dass das ständige Nachlegen der Faltschachteln erspart bleibt und es zu logistischen Einsparungen durch Wegfall der Beschaffung und Einlagerung von Faltschachteln, Heißleim etc. kommt.

In einer bevorzugten Ausführungsform sind die Einheit zur Herstellung von Blisterpackungen, die Einheit zur Herstellung von Verpackungsbehältern, die Übergabevorrichtung zum Einfügen der Blisterpackungen in die Verpackungsbehälter und die Schließvorrichtung zum Schließen der Verpackungsbehälter als Bestandteile einer einzigen Maschine ausgebildet. Dadurch können zwei Maschinenfunktionen in ein System integriert werden.

Als Ergebnis weist die gesamte Maschine eine Länge von höchstens 10 m, vorzugsweise höchstens 8 m auf. Durch diese Merkmale kann deutlich Maschinenlänge und damit Produktionsfläche eingespart werden.

In einer bevorzugten Ausführungsform weist die Vorrichtung zur Herstellung einer Verpackung für Tabletten außerdem eine der Siegelstation nachgeordnete Stanzstation auf, in der ein befüllter und versiegelter Verpackungsbehälter aus einem Verpackungsbehälterstrang ausgestanzt wird. Dadurch liegen am Ende der Vorrichtung bereits vereinzelte fertige Verpackungen vor.

Vorzugsweise weist die Vorrichtung zudem eine der Formstation vorgelagerte Heizstation zum Erwärmen der Formfolie auf. Das Formen der Aufnahmeabschnitte in die Formfolie wird dadurch erleichtert und erfolgt materialschonender für Formfolie und Formwerkzeug.

Weiterhin ist in einer Ausführungsform der erfindungsgemäßen Vorrichtung die Übergabevorrichtung zum losen Einfügen der einen oder mehreren Blisterpackungen in die Verpackungsbehälter als Blisterstapelschacht ausgebildet, der Blisterpackungen gesteuert nach unten abgibt. Durch diese Ausführungsform können die Blisterstapel gezielt in Stapeln beliebiger Größe den Verpackungsbehältern zugeführt werden.

In einer bevorzugten Ausführungsform der Übergabevorrichtung ist der Blisterstapelschacht zusätzlich seitlich verfahrbar. Dadurch ist eine Anpassung der Abgabeposition an die Position der Verpackungsbehälter, vor allem bei mehreren Verpackungsbehältern je Takt, besonders gut möglich.

Weitere Merkmale und Vorteile der vorliegenden Erfindung ergeben sich aus der nachfolgenden Beschreibung unter Bezugnahme auf die Zeichnungen.
- Fig. 1: zeigt eine schematische Querschnittsansicht einer Ausführungsform der erfindungsgemäßen Vorrichtung zur Herstellung einer Verpackung für Tabletten;
- Fig. 2: zeigt einen vergrößerten endseitigen Ausschnitt der in Fig. 1 dargestellten Vorrichtung;
- Fig. 3: zeigt eine Perspektivansicht einer Ausführungsform der erfindungsgemäßen Verpackung für Tabletten;
- Fig. 4: zeigt eine perspektivische Explosionsansicht einer anderen Ausführungsform der erfindungsgemäßen Verpackung mit Blisterpackungen und einem Beipackzettel, aber ohne Deckel;
- Fig. 5: zeigt eine Schnittansicht in Querrichtung der Verpackung nach Fig. 4; und
- Fig. 6: zeigt eine Schnittansicht in Längsrichtung der Verpackung nach Fig. 4.

In Fig. 1 ist eine beispielhafte Ausführungsform der Vorrichtung 1 zur Herstellung von Verpackungen 70 für Tabletten dargestellt. In einer ersten Produktionslinie innerhalb der Vorrichtung 1 werden in einer Einheit 3 zur Herstellung von Blisterpackungen 50 entsprechend den dem Fachmann bekannten Produktionsschritten in Blistermaschinen hergestellt. Hierzu wird eine erste Formfolie 2a, beginnend an einer ersten Formfolienrolle 2, über eine erste Formfolienabspulung 4 einer ersten Heizstation 6 zugeführt und in dieser erwärmt. In einer darauffolgenden ersten Formstation 8 werden in die erste Formfolie 2a Höfe bzw. Näpfe 66 zur Aufnahme von medizinischen oder pharmazeutischen Produkten, zum Beispiel Tabletten oder dergleichen, eingeformt. In einer Füllstation 10 werden die Näpfe 66 der ersten Formfolie 2a mit Tabletten 68 gefüllt. Über eine weitere Vorratsrolle wird eine erste Deckfolie 12 einer Siegelstation 14 zugeführt, in welcher die erste Deckfolie 12 mit der die Näpfe aufweisenden ersten Formfolie 2a versiegelt wird. Eine erste Stanze 16 stanzt anschließend aus der mit der ersten Deckfolie 12 versiegelten ersten Formfolie 2a einzelne Blisterpackungen 50 aus. Die Blisterpackungen 50 werden anschließend mittels einer Übergabevorrichtung 17 lose in Verpackungsbehälter 60, deren Herstellung im Folgenden beschrieben wird, eingefügt. Beispielsweise umfasst die Übergabevorrichtung 17 ein Saugband 18 und/oder einen Übergabeschacht 20. Es sind aber auch andere Übergabevorrichtungen 17 denkbar.

Die einzelnen Stationen zur Herstellung von Blisterpackungen 50 können in ihrer Anordnung und jeweiligen Ausführungsform entsprechend dem Stand der Technik für Blistermaschinen variieren.

Parallel zur Blisterherstellung wird in einer zweiten Produktionslinie innerhalb der Vorrichtung 1 in einer Einheit 31 zur Herstellung von Verpackungsbehältern 60 der in die Maschine integrierte Herstellprozess der Verpackungsbehälter 60 gestartet. Hierzu wird die auf der zweiten Formfolienrolle 32 bevorratete zweite Formfolie 32a unterhalb der ersten Formfolie 2a von der zweiten Formfolienabspulung 34 zur zweiten Heizstation 36 transportiert und in dieser erwärmt. In einer zweiten Formstation 38 werden in die zweite Formfolie 32a zur Bildung der erfindungsgemäßen Verpackung 70 Aufnahmeabschnitte 61 zur Aufnahme von einer oder mehreren Blisterpackungen 50 eingeformt. Zudem kann der Verpackungsbehälter 60 in dieser Station gleichzeitig mit einer Brailleschrift versehen werden. Der ausgeformte Verpackungsbehälter 60 wird von dem Vorschub 40 unter den Übergabeschacht 20 transportiert.

Weitere Ausführungsformen sind denkbar, in denen die beiden Produktionslinien samt den dazugehörenden Stationen räumlich auf eine andere Weise angeordnet sind, und die Blisterpackungen 50 durch geeignete Transportmittel in eine geeignete Übergabeposition relativ zu den Verpackungsbehältern 60 gebracht werden.

In Fig. 2 ist der endseitige Abschnitt der erfindungsgemäßen Ausführungsform der Vorrichtung 1 zur Herstellung von Verpackungen 70 für Tabletten ab der Zusammenführung der Blisterpackungen 50 aus dem Übergabeschacht 20 mit den in die zweite Formfolie 32a geformten Verpackungsbehältern 60 abgebildet. Unterhalb des Übergabeschachts 20 werden die Aufnahmeabschnitte 61 der Verpackungsbehälter 60 mit einer gewünschten Anzahl an Blisterpackungen 50 lose befüllt. Der Übergabeschacht 20 ist dazu vorzugsweise als Blisterstapelschacht ausgebildet und gibt die Blisterpackungen 50 gesteuert nach unten ab. Die Anzahl der je Vorschubtakt unter den Übergabeschacht 20 geförderten Verpackungsbehälter 60 ist dabei abhängig von der Blistergröße. Bei mehreren Verpackungsbehältern 60 je Takt bewegt sich der Übergabeschacht 20 geeigneter Weise über die entsprechende Befüllposition. Während des Weitertransportes bringt ein Etikettierer 46 Etiketten mit allen notwendigen Packungsangaben (zum Beispiel Produktname, Herstellerangaben, Inhaltsstoffe usw.) an der Packungsunterseite auf.

Ein Prospektbeileger 52 spendet während des Durchlaufs die erforderlichen Beipackzettel 54 auf die zuvor in die Aufnahmeabschnitte 61 der Verpackungsbehälter 60 lose eingelegten Blisterstapel 50. Zudem ist das Zuführen von weiteren Packungsbeilagen, wie zum Beispiel Broschüren, Kalenderblättern etc., möglich. Nach der vollständigen Befüllung der in die zweite Formfolie 32a eingeformten Verpackungsbehälter 60 mit der gewünschten Anzahl an Blisterpackungen 50 sowie den erforderlichen und gewünschten Packungsbeilagen, werden die Verpackungsbehälter 60 in einer Schließvorrichtung 44, vorzugsweise einer Siegelstation, mit einer zweiten Deckfolie 42 verschlossen. Das unter anderem als wirkungsvoller Manipulationsschutz dienende feste Verschließen in der Schließvorrichtung 44 geschieht dabei durch geeignete Techniken, wie zum Beispiel Schweißung, Heißsiegelung, Klebung oder Ultraschall. Ebenso ist es denkbar, dass ein separat geformter und aufgeklipster Deckel zusätzlich mit dem Verpackungsbehälter 60 verschweißt wird. Die verschlossenen Verpackungsbehälter 60 durchlaufen am Ende eine zweite Stanze 56, in der fertige Verpackungen 70 für Tabletten ausgestanzt werden.

Neben dem zuvor erwähnten Etikettieren können andere bekannte Kennzeichnungs- und Druckverfahren zur Kennzeichnung der Verpackungsbehälter 60 verwendet werden. Die Packungsangaben können beispielsweise direkt auf den Verpackungsbehälter 60 oder auf die zweite Deckfolie 42 gedruckt oder beispielsweise eingepresst werden. Wahlweise können die Angaben auf dem Verpackungsboden und/oder den Seitenwänden und/oder der zweiten Deckfolie 42 angebracht werden.

Die Linienlänge der gesamten Vorrichtung 1 zur Herstellung von Verpackungen 70 für Tabletten beträgt dabei weniger als 10.000 mm, vorzugsweise weniger als 8.000 mm einschließlich der Folienrollen 2, 32. Das Herstellverfahren der Verpackung 70 kann sowohl einbahnig als auch, zur Erhöhung der Ausbringleistung, mehrbahnig ausgeführt werden. Zudem sei darauf hingewiesen, dass die beschriebene und in den Figuren 1 und 2 dargestellte Prozesskette an jeder Position um zusätzliche Funktionen wie beispielsweise eine Stapelkontrolle, Bedruckungssysteme etc. erweiterbar ist.

In Fig. 3 ist eine Ausführungsform der erfindungsgemäßen Verpackung 70 für Tabletten dargestellt. Die Verpackung 70 umfasst einen Verpackungsbehälter 60, eine zweite Deckfolie 42 und ist mit einer oder mit mehreren Blisterpackungen 50 sowie einem Beipackzettel 54 oder weiteren Packungsbeilagen befüllt.

In der dargestellten Ausführungsform ist der Aufnahmeabschnitt 61 des Verpackungsbehälters 60 napfförmig ausgebildet. Ebenso sind weitere Ausführungsformen, die zur Aufnahme von Blisterpackungen 50 geeignet sind, denkbar. Der Verpackungsbehälter 60 kann beispielsweise als Sammelbecher ausgebildet sein.

Der Verpackungsbehälter 60 ist weiterhin vorzugsweise aus thermoplastischer Kunststofffolie gebildet. Die Verwendung von anderen geeigneten Materialien, die die Anforderungen an Umformbarkeit, Dichtheit, Sterilität etc. erfüllen, ist möglich.

Weiterhin ist der Aufnahmeabschnitt 61 des Verpackungsbehälters 60 vorzugsweise mit umlaufenden Stegen 62 versehen, an denen die zweite Deckfolie 42 mit der, den Verpackungsbehälter 60 bildenden, zweiten Formfolie 32a verbunden ist. Auch hier sind andere Ausführungsformen möglich, in denen die zweite Deckfolie 42 beispielsweise direkt an die Seitenwände des Verpackungsbehälters 60 angebracht ist. Es ist dabei stets darauf zu achten, eine ausreichend große und zugängliche Fügefläche zur Herstellung einer dichten und festen Verbindung zwischen zweiter Formfolie 32a und zweiter Deckfolie 42 bereitzustellen.

Die zweite Formfolie 32a, die den Verpackungsbehälter 60 bildet, kann zumindest teilweise mit Produktangaben bedruckt sein.

Die zweite Deckfolie 42, die den Verpackungsbehälter 60 verschließt, kann aus allen geeigneten und am Markt gängigen Materialien, wie zum Beispiel Aluminium, Aluminiumlaminat oder ebenfalls aus thermoplastischer Kunststofffolie, gebildet sein. Diese kann zudem transparent oder undurchsichtig sein. Je nach gewählter Art der Deckfolienaufbringung kann der Verpackungsbehälter 60 auch wieder verschließbar ausgebildet sein.

Um das Öffnen des Verpackungsbehälters 60 zu erleichtern, weist die zweite Deckfolie 42 in der in Fig. 3 abgebildeten Ausführungsform eine Perforation 64 auf. Anstelle der Perforation 64 kann der Verpackungsbehälters 60 in weiteren Ausführungsformen eine Zuglasche zum Abziehen der zweiten Deckfolie 42 oder andere, in der Verpackungstechnik bekannte Ausprägungen, aufweisen, durch die das Öffnen vereinfacht wird.

In der fertigen Verpackung 70 für Tabletten ist eine beliebige Anzahl an Blisterpackungen 50 und Packungsbeilagen 54 enthalten. Die Höhe der Verpackungsbehälter 60 ist dabei abhängig von der Anzahl der aufzunehmenden Blisterpackungen 50 und Packungsbeilagen und kann entsprechend variiert werden.

Fig. 4 zeigt eine Explosionsansicht einer weiteren Ausführungsform der erfindungsgemäßen Verpackung 70, wobei im Verpackungsbehälter 60 vier Blisterpackungen 50 und ein Beipackzettel 54 übereinander angeordnet sind. In alternativen Ausführungsformen wird der Verpackungsbehälter 60 mit nur einer Blisterpackung 50 oder mit einer anderen Anzahl an Blisterpackungen 50 befüllt. Zudem ist eine beliebige Anzahl und Größe an Beipackzetteln 54 oder weiteren Packungsbeilagen möglich. Die Packungsbeilagen werden fertig gefaltet auf den lose eingelegten Blisterstapel abgelegt und müssen somit nicht mehr eingeschoben werden, wie es bei der Verwendung von herkömmlichen Faltschachteln der Fall ist.

Die Figuren 5 und 6 stellen jeweils eine Schnittansicht durch eine Ausführungsform der erfindungsgemäßen Verpackung 70 für Tabletten nach Fig. 4 dar. Eine Querrichtung ist dabei als eine Richtung parallel zu einer der kürzeren Seitenflächen des Verpackungsbehälters 60 definiert. Eine Längsrichtung ist entsprechend als eine Richtung parallel zu einer der längeren Seitenflächen des Verpackungsbehälters 60 definiert. Fig. 5 zeigt eine Schnittansicht in Querrichtung und Fig. 6 eine Schnittansicht in Längsrichtung des Verpackungsbehälters 60 aus Fig. 4. Die in den Figuren dargestellte Ausführungsform zeigt dabei die Aufnahme von vier Blisterverpackungen 50 mit jeweils zwei Näpfen 66 in Querrichtung und vier Näpfen 66 in Längsrichtung zur Aufnahme von runden Tabletten 68. Ebenso ist ein Beipackzettel 54 in der Verpackung 70 enthalten. Weitere Ausführungsformen der erfindungsgemäßen Verpackung 70 umfassen die Aufnahme einer beliebigen Anzahl an Blisterverpackungen 50 und Beipackzetteln 54 sowie die Aufnahme gängiger und dem Fachmann bekannter Varianten von Blisterpackungen 50 in beliebiger räumlicher Orientierung.

## Patentansprüche

1. Verpackung (70) für Tabletten mit
einem Verpackungsbehälter (60), und
einer oder mehreren Blisterpackungen (50), die mit Tabletten (68) gefüllte Höfe (66) aufweisen, welche mit einer ersten Deckfolie (12) versiegelt sind,
wobei die eine oder die mehreren Blisterpackungen (50) lose in dem Verpackungsbehälter (60) aufgenommen sind,
**dadurch gekennzeichnet, dass**
der Verpackungsbehälter (60) einen aus einer geformten Formfolie (32a) gebildeten Aufnahmeabschnitt (61) aufweist, in dem die eine oder die mehreren Blisterpackungen (50) lose aufgenommen sind, und dass der Verpackungsbehälter (60) mit einer zweiten Deckfolie (42) versiegelt ist.

2. Verpackung (70) für Tabletten nach Anspruch 1, **dadurch gekennzeichnet, dass** der Aufnahmeabschnitt (61) als Napf ausgebildet ist, in dem die eine oder die mehreren Blisterpackungen (50) lose eingelegt sind.

3. Verpackung (70) für Tabletten nach Anspruch 1 oder 2, **dadurch gekennzeichnet, dass** die zweite Deckfolie (42) im Bereich von den Napf umgebenden Stegen (62) der Formfolie (32a) mit der Formfolie (32a) versiegelt ist.

4. Verpackung (70) für Tabletten nach einem der vorangehenden Ansprüche, **dadurch gekennzeichnet, dass** ein Beipackzettel (54) lose im Verpackungsbehälter (60) aufgenommen ist.

5. Verpackung (70) für Tabletten nach einem der vorangehenden Ansprüche, **dadurch gekennzeichnet, dass** die Formfolie (32a) zumindest teilweise bedruckt ist.

6. Verpackung (70) für Tabletten nach einem der vorangehenden Ansprüche, **dadurch gekennzeichnet, dass** die zweite Deckfolie (42) zumindest teilweise bedruckt ist.

7. Verpackung (70) für Tabletten nach einem der vorangehenden Ansprüche, **dadurch gekennzeichnet, dass** die zweite Deckfolie (42) eine Perforation (64) zum Durchtrennen eines Bereichs der zweiten Deckfolie (42) aufweist.

8. Verpackung (70) für Tabletten nach einem der Ansprüche 1 bis 6, **dadurch gekennzeichnet, dass** die zweite Deckfolie (42) eine Zuglasche zum Abziehen der zweiten Deckfolie (42) vom Verpackungsbehälter (60) aufweist.

9. Vorrichtung (1) zur Herstellung einer Verpackung (70) für Tabletten mit
einer Einheit (3) zur Herstellung von Blisterpackungen (50), die mit Tabletten (68) gefüllte Höfe (66) aufweisen, welche mit einer ersten Deckfolie (12) versiegelt sind,
einer Einheit (31) zur Herstellung von Verpackungsbehältern (60), in denen eine oder mehrere der Blisterpackungen (50) lose aufgenommen werden,
einer Übergabevorrichtung (17) zum losen Einfügen der einen oder mehreren Blisterpackungen (50) in die Verpackungsbehälter (60), und
einer Schließvorrichtung (44) zum Schließen der Verpackungsbehälter (60),
**dadurch gekennzeichnet, dass**
die Einheit (31) zur Herstellung von Verpackungsbehältern (60) eine Formstation (38) zum Formen von napfförmigen Aufnahmeabschnitten (61) in eine Formfolie (32a) aufweist, und dass
die Schließvorrichtung (44) zum Schließen der Verpackungsbehälter (60) eine Siegelstation umfasst, die zum Versiegeln einer zweiten Deckfolie (42) an die geformte Formfolie (32a) dient.

10. Vorrichtung (1) zur Herstellung einer Verpackung (70) für Tabletten nach Anspruch 9, **dadurch gekennzeichnet, dass** die Einheit (3) zur Herstellung von Blisterpackungen (50), die Einheit (31) zur Herstellung von Verpackungsbehältern (60), die Übergabevorrichtung (17) zum Einfügen der Blisterpackungen (50) in die Verpackungsbehälter (60) und die Schließvorrichtung (44) zum Schließen der Verpackungsbehälter (60) als Bestandteile einer einzigen Maschine ausgebildet sind.

11. Vorrichtung (1) zur Herstellung einer Verpackung (70) für Tabletten nach Anspruch 10, **dadurch gekennzeichnet, dass** die gesamte Maschine eine Länge von höchstens 10 m, vorzugsweise höchstens 8 m aufweist.

12. Vorrichtung (1) zur Herstellung einer Verpackung (70) für Tabletten nach einem der Ansprüche 9 bis 11, **dadurch gekennzeichnet, dass** sie außerdem eine der Siegelstation nachgeordnete Stanzstation (56) aufweist, in der ein befüllter und versiegelter Verpackungsbehälter (60) aus einem Verpackungsbehälterstrang ausgestanzt wird.

13. Vorrichtung (1) zur Herstellung einer Verpackung (70) für Tabletten nach einem der Ansprüche 9 bis 12, **dadurch gekennzeichnet, dass** sie eine der Formstation (38) vorgelagerte Heizstation (36) zum Erwärmen der Formfolie (32a) aufweist.

14. Vorrichtung (1) zur Herstellung einer Verpackung (70) für Tabletten nach einem der Ansprüche 9 bis 13, **dadurch gekennzeichnet, dass** die Übergabevorrichtung (17) zum losen Einfügen der einen oder mehreren Blisterpackungen (50) in die Verpackungsbehälter (60) als Übergabeschacht (20) ausgebildet ist, der Blisterpackungen (50) gesteuert nach unten abgibt.

15. Vorrichtung (1) zur Herstellung einer Verpackung (70) für Tabletten nach Anspruch 14, **dadurch gekennzeichnet, dass** der Übergabeschacht (20) seitlich verfahrbar ist.
